# EUROPÄISCHE PATENTSCHRIFT

(11) **EP 3 037 741 B1**
(45) Veröffentlichungstag und Bekanntmachung des Hinweises auf die Patenterteilung: **14.03.2018**
(21) Anmeldenummer: 15197543.0
(22) Anmeldetag: 02.12.2015
(51) Int. Cl.: F24H 1/10, F24H 9/20, H05B 1/02, H01H 47/00

(54) **VERFAHREN ZUR VERMEIDUNG VON TROCKENBRAND BEI ELEKTRISCHEN DURCHLAUFERHITZERN**
METHOD FOR AVOIDING DRY FIRE IN ELECTRIC CONTINUOUS-FLOW HEATERS
PROCEDE DESTINE A EVITER LE FONCTIONNEMENT SANS EAU DE CHAUFFE-EAU INSTANTANE'

(30) Priorität: 23.12.2014 DE 102014226892
(43) Veröffentlichungstag der Anmeldung: 29.06.2016
(73) Patentinhaber: Vaillant GmbH, 42859 Remscheid (DE)
(72) Erfinder: Lebernegg, Martin, 42855 Remscheid (DE); Schöps, Axel, 51371 Leverkusen (DE)
(74) Vertreter: Hocker, Thomas

(56) Entgegenhaltungen:
- EP-A2- 0 948 015
- DE-A1- 1 440 482
- DE-A1- 4 142 838

## Beschreibung

Die Erfindung bezieht sich auf ein Verfahren zur Vermeidung von Trockenbrand bei elektrischen Durchlauferhitzern.

Bei Trockenbrand führt das fehlende Fluid dazu, dass der Heizkörper eines elektrischen Durchlauferhitzern durch Überhitzung zerstört wird.

DE 4142838 A1 zeigt einen elektrischen Durchlauferhitzer mit einem Flügelrad zur Erfassung des Durchflusses durch den Durchlauferhitzer bekannt. Bei einem Unterschreiten eines bestimmten Mindestdurchflusses soll die Energieversorgung abgeschaltet werden. Um die Trägheit des Flügelrades zu berücksichtigen, ist eine Zeitschaltung vorgesehen, die erst nach anderthalb Sekunden das Signal eines zu geringen Volumenstroms zum Abschalten der Energiezufuhr nutzt. Auch der aus EP 948015 A2 bekannte Durchlauferhitzer wird mittels eines Temperaturwächters, welcher bei unzulässig hohen Temperaturen aufgrund von mangelhaftem Wasserzulauf reagiert, geschützt.

DE 1440482 offenbart einen Durchlauferhitzer, bei dem seriell zu den Heizleitern Schmelzleiter angebracht sind, welche früher schmelzen als die Heizleiter, um diese zu schützen.

Zur Vermeidung von Trockenbrand bei elektrischen Durchlauferhitzern verfügen diese häufig über einen Sicherheitstemperaturbegrenzer, der aus einer Schmelzsicherung und einem thermischen Schalter, welcher bei einer bestimmten Temperatur öffnet und auch bei Abkühlung wieder schließt, besteht. Der thermische Schalter ist zumeist ein Bimetallschalter, der bei einer vorgegeben Temperatur Tₛ einen Stromkreis öffnet. Die Schmelzsicherung des Sicherheitstemperaturbegrenzers schmilzt bei einer höheren Temperatur T_{Sch} und muss dann ersetzt werden. Wird die Schmelztemperatur deutlich bei einer kritischen Temperatur Tₖᵣᵢₜ überschritten, so kann es dazu führen, dass das geschmolzene Material wieder eine elektrische Brücke bildet.

Der Erfindung liegt die Aufgabe zugrunde, eine sichere Vermeidung von Trockenbrand zu gewährleisten und in diesem Fall ein Nachheizen zu verhindern.

Dies wird mittels eines erfindungsgemäßen Verfahrens gemäß Anspruch 1 dadurch gelöst, dass der elektrischen Durchlauferhitzer 1 nur kurzzeitig für eine erste Zeitperiode Δt₁ eingeschaltet wird und nach dem Abschalten des elektrischen Durchlauferhitzers eine zweite Zeitperiode Δt₂ gewartet wird.

So wird gemäß einer ersten Alternative nach dem Verstreichen der zweiten Zeitperiode Δt₂ der elektrischen Durchlauferhitzer wieder eingeschaltet. Wird unmittelbar nach dem Verstreichen der zweiten Zeitperiode Δt₂ ein Stromfluss gemessen, so ist dies ein Indiz darauf, dass der Sicherheitstemperaturbegrenzer nicht ausgelöst hat und demzufolge Fluid in ausreichendem Maße durch den Durchlauferhitzer strömt. Da alles ordnungsgemäß funktioniert, bleibt der Stromfluss eingeschaltet.

Wenn hingegen unmittelbar nach dem Verstreichen der zweiten Zeitperiode Δt₂ kein Stromfluss gemessen wird, dieser sich jedoch binnen einer vorgegebenen dritten Zeitperiode Δt₃ einstellt, wird auf einen zu geringen Volumenstrom geschlussfolgert. Optional wird dann eine dazugehörige Fehlermeldung ausgegeben.

In dem Fall, in dem unmittelbar nach dem Verstreichen der zweiten Zeitperiode Δt₂ kein Stromfluss gemessen wird und sich dieser auch binnen einer vorgegebenen dritten Zeitperiode Δt₃ nicht einstellt, wird auf Trockenbrand geschlussfolgert. Optional wird dann eine dazugehörige Fehlermeldung ausgegeben. Ferner sollte dann der elektrische Durchlauferhitzer ganz in eine Fehlerposition abgeschaltet werden.

Gemäß einer zweiten Alternative wird während der zweiten Zeitperiode Δt₂ untersucht, ob der Sicherheitstemperaturbegrenzer ausgelöst hat oder nicht. Ist dies nicht der Fall, so wird auf einen ordnungsgemäßen Betrieb geschlussfolgert.

Vorteilhafte Ausgestaltungen der Erfindung ergeben sich durch die Merkmale der abhängigen Ansprüche.

Die Erfindung wird nun anhand der Figuren detailliert erläutert. Hierbei zeigen
Figur 1 eine Vorrichtung, in welcher das erfindungsgemäße Verfahren zum Einsatz kommen kann und
Figur 2 den Temperaturverlauf des Durchlauferhitzers mit und ohne Fluid bei der Durchführung des Verfahren.

Figur 1 zeigt den Umweltwärmequellen-Kreislauf 3 einer Wärmepumpe. In diesem Kreislauf 3 sind ein elektrischer Durchlauferhitzer 1, eine Umweltwärmequelle 8, ein Verdampfer 9 sowie eine Umwälzpumpe 4 in Reihe geschaltet. Der elektrische Durchlauferhitzer 1 verfügt über einen elektrischen Heizblock 10, welcher an eine Regelung 6 angeschlossen ist. Ferner verfügt der elektrische Durchlauferhitzer 1 über einen Sicherheitstemperaturbegrenzer 14 in Form eines thermischen Schalters 2 und einer Schmelzlotsicherung 5, welche in Reihe geschaltet mit der Regelung 6 verbunden sind. Der thermischen Schalter 2 ist in Form eines Bimetallschalters ausgeführt und derart eingestellt, dass er ab einer vorgegebenen Schalttemperatur T_{S} öffnet. Kühlt der thermische Schalter 2 wieder ab, so wird der Kontakt wieder geschlossen. Die Schmelzlotsicherung 5 schmilzt bei einer höheren Schmelztemperatur T_{Sch}. Ein Temperatursensor 7 stromab des elektrischen Durchlauferhitzers 1 sowie die Umwälzpumpe 4 sind ebenfalls mit der Regelung 6 verbunden. Die Regelung 6 verfügt über Mittel zur Feststellung, ob der elektrische Heizblock 10 Strom verbraucht und ob der Stromkreis durch den thermischen Schalter 2 und die Schmelzlotsicherung 5 geöffnet oder geschlossen ist. Hat die Regelung 6 Strom für den elektrischen Heizblock 10 freigeben, so kann sie zugleich messen, ob ein Strom fließt oder der Stromkreis zum elektrischen Heizblock 10 unterbrochen ist.

Beim Betrieb der nicht näher dargestellten Wärmepumpe wird die Umwälzpumpe 4 des Umweltwärmequellen-Kreislaufs 3 gestartet. Umweltwärme wird von der Umweltwärmequelle 8 auf den Umweltwärmequellen-Kreislaufs 3 übertragen und im Verdampfer 9 auf den nicht dargestellten Kältemittelkreislauf der Wärmepumpe übertragen.

Droht ein Vereisen des Umweltwärmequellen-Kreislaufs 3, was mittels des Temperatursensors 7 stromab des elektrischen Durchlauferhitzers 1 festgestellt wird, so wird der elektrische Heizblock 10 des Durchlauferhitzers 1 eingeschaltet, um dies zu verhindern.

Befindet sich kein Fluid im elektrischen Durchlauferhitzer 1, so droht Trockenbrand. Bei elektrischen Durchlauferhitzern 1 gemäß dem Stand der Technik erhitzen sich der thermische Schalter 2 und die Schmelzlotsicherung 5 bei Trockenbrand derartig, dass der thermische Schalter 2 öffnet und die Schmelzlotsicherung 5 schmilzt. Die Schmelzlotsicherung 5 muss dann ausgetauscht werden, damit der elektrische Durchlauferhitzer 1 wieder betrieben werden kann.

Figur 2 zeigt den Temperaturverlauf bei verschiedenen Konstellationen. Linie III zeigt den Temperaturverlauf des elektrischen Durchlauferhitzers 1 bei Trockenbrand gemäß Stand der Technik. Zum Zeitpunkt t₀ wird die Heizwendel 10 des elektrischen Durchlauferhitzers 1 eingeschaltet. Nach einer kurzen Verzögerung steigt die Temperatur. Die Schalttemperatur T_{S} wird überschritten, so dass der thermische Schalter 2 öffnet. Da die Wärme des Heizblocks nicht durch ein Fluid abgeführt werden kann, steigt die Temperatur zunächst innerhalb des elektrischen Durchlauferhitzers 1 weiter, bis auch die Schmelztemperatur T_{Sch} an der Schmelzlotsicherung 5 erreicht wird, so dass diese schmilzt. Aufgrund der typischerweise hohen Wärmekapazität des elektrischen Durchlauferhitzers 1 wird durch den hohen Energieeintrag im weiteren Verlauf auch die kritische Temperatur Tₖᵣᵢₜ überschritten, bei welcher es zu einem Wiederdurchschalten der Schmelzlotsicherung 5 kommen kann, wenn Lot eine elektrische Brücke bildet. Bei einem Abkühlen schließt der thermische Schalter 2 wieder. Hat das Lot der Schmelzlotsicherung 5 einen Kontakt gebildet, so erkennt die Regelung 6 dies und schaltet bei Wärmebedarf die Heizwendel 10 des elektrischen Durchlauferhitzers 1 wieder ein und der Vorgang beginnt erneut. Dadurch steigt die Temperatur des Heizblocks 10 so lange, bis es letztendlich zu einem vollständigen Versagen des Heizblocks 10 kommt. Mögliche Konsequenzen sind ein Totalausfall des Gerätes und andere Folgeschäden.

Beim erfindungsgemäßen Verfahren zur Erkennung von Trockenbrand soll eine Brückenbildung nach dem Schmelzen der Schmelzlotsicherung 5 vermieden werden und dabei der Fluidmangel wirksam erkannt werden.

Das erfindungsgemäße Verfahren sieht hierfür vor, dass nur kurzzeitig der Heizblock 10 des elektrischen Durchlauferhitzers 1 bestromt wird, so dass bei Fluid im Durchlauferhitzer ein Schmelzen der Schmelzlotsicherung 5 ausgeschlossen ist. Hierzu wird zunächst die Umwälzpumpe 4 eingeschaltet. Zum Zeitpunkt t₀ wird der Heizblock 10 des elektrischen Durchlauferhitzers 1 eingeschaltet und dann nach einer ersten Zeitperiode Δt₁ wieder abgeschaltet.

Befindet sich Fluid im Umweltwärmequellen-Kreislauf 3, so steigt zunächst die Temperatur, bleibt jedoch im weiteren Verlauf sowohl unterhalb der Schalttemperatur T_{S}, als auch der Schmelztemperatur T_{Sch}; dies zeigt Linie IV. Nach Ablauf einer zweiten Zeitperiode Δt₂, in welcher der Heizblocks 10 des elektrischen Durchlauferhitzers 1 abgeschaltet ist, wird der Heizblocks 10 wieder eingeschaltet. Da sowohl der thermische Schalter 2 geschlossen, als auch die Schmelzlotsicherung 5 intakt ist, fließt ein Strom durch den ordnungsgemäß funktionierenden Durchlauferhitzer 1. Demzufolge weiß die Regelung 6 aufgrund des geschlossenen Stromkreises durch den thermischen Schalter 2 und die Schmelzlotsicherung 5, dass Fluid vorhanden ist und lässt den Heizblock 10 des elektrischen Durchlauferhitzers 1 eingeschaltet. Das Heizverhalten wird dann mittels des Temperatursensors 7 stromab des elektrischen Durchlauferhitzers 1 überwacht und gegebenenfalls geregelt oder bei Erreichen einer vorgegebenen Temperatur abgeschaltet.

Befindet sich Fluid im Durchlauferhitzer 1, aber es erfolgt kein Volumenstrom, da beispielsweise die Umwälzpumpe 4 nicht läuft, so wird zwar die Schalttemperatur Ts des thermischen Schalters 2 überschritten, im weiteren Verlauf jedoch nicht die höhere Schmelztemperatur T_{Sch} der Schmelzlotsicherung 5, die demzufolge nicht schmilzt. Ein Weiterbetrieb des Heizblocks 10 des elektrischen Durchlauferhitzers 1 nach dem Abstellen des Fehlers des Volumenstrommangels ist möglich, da der thermische Schalter 2 sich selbstständig zurücksetzt. Dies zeigt Linie I. Wird nach dem Verstreichen der zweiten Zeitperiode Δt₂ kein Stromfluss gemessen wird, so wird eine dritten Zeitperiode Δt₃ abgewartet. Stellt sich dann ein Stromfluss ein, so wird auf einen zu geringen Volumenstrom geschlussfolgert und eine entsprechende Fehlermeldung ausgegeben.

Befindet sich überhaupt kein Fluid im Umweltwärmequellen-Kreislauf 3, so steigt die Temperatur wegen der geringer Wärmekapazität durch das fehlende Wasser weiter. Es werden sowohl die Schalttemperatur T_{S}, als auch Schmelztemperatur T_{Sch} überschritten. Durch die kurze Bestromung während der ersten Zeitperiode Δt₁ wird die kritische Temperatur Tₖᵣᵢₜ nicht überschritten. Dies zeigt Linie II. Nach dem Verstreichen der zweiten Zeitperiode Δt₂ wird kein Stromfluss gemessen. Dieser stellt sich binnen der vorgegebenen dritten Zeitperiode Δt₃ nicht ein, so dass auf Trockenbrand geschlussfolgert und eine dazugehörige Fehlermeldung ausgegeben wird. Der Heizblocks 10 des elektrischen Durchlauferhitzers 1 bleibt dann abgeschaltet.

Die erste, zweite und dritte Zeitperiode Δt₁, Δt₂ und Δt₃ sind gerätespezifisch zu bestimmen. Durch die Heizleistung des Heizblocks 10 und die erste Zeitperiode Δt₁ wird die eingebrachte Wärmemenge bestimmt. Aus der Wärmekapazität und Masse des Heizblocks 10 ergibt sich dessen Aufheizverhalten. Dementsprechend ist die erste Zeitperiode Δt₁ so zu bestimmen, dass bei Trockenbrand in den nächsten Sekunden zwar die Schalttemperatur T_{S} überschritten wird, nicht jedoch die Schmelztemperatur T_{Sch}. Die zweite Zeitperiode Δt₂ muss derart gewählt werden, dass nach ihr kein Anstieg der Temperatur mehr zu erwarten ist. Die dritte Zeitperiode Δt₃ muss letztendlich derart gewählt werden, dass im Fall eines nicht strömenden, aber vorhandenen Fluids der thermischen Schalters 2 wieder geschlossen wird. Die Zeitperiode Δt₁, Δt₂ und Δt₃ sind können berechnet oder experimentell bestimmt werden.

Das erfindungsgemäße Verfahren kann auch alternativ ohne die dritte Zeitperiode Δt₃ erfolgen, wenn die Regelung 6 während der zweiten Zeitperiode Δt₂ feststellen kann, ob der thermische Schalter 2 und die Schmelzlotsicherung 5 geschlossen sind. Hierzu bedarf es einer Vorrichtung nach Figur 3 mit einem Regelrelais 11 und einem Sicherheitsrelais 12. Das Regelrelais 11 befindet sich in der Regelung 6 im Stromkreis des Heizblocks 10 und dient der Abschaltung des Heizblocks 10 nach der ersten Zeitperiode Δt₁. Das Sicherheitsrelais 12 befindet sich ebenfalls in der Regelung 6. Das Sicherheitsrelais 12 wird vom Stromkreis durch den Sicherheitstemperaturbegrenzer 14 bestromt. Ist das Sicherheitsrelais 12 stromlos, so öffnet es den Stromkreis durch den Heizblock 10. Parallel zum Sicherheitstemperaturbegrenzer 14 ist eine Spannungsmessung 13 vorhanden. Nach dem Ablauf der ersten Zeitperiode Δt₁ wird während der zweiten Zeitperiode Δt₂ kontinuierlich mittels der Spannungsmessung 13 gemessen, ob der thermische Schalter 2 geschlossen und die Schmelzlotsicherung 5 intakt sind. Ist der Sicherheitstemperaturbegrenzer 14 geschlossen, so beträgt die Spannung Null. Ist der Sicherheitstemperaturbegrenzer 14 hingegen geöffnet, so liegt die Netzspannung an. Ist während der gesamten zweiten Zeitperiode Δt₂ der thermische Schalter 2 und die Schmelzlotsicherung 5 geschlossen, so ist dies gleichbedeutend mit einem ordnungsgemäßen Betrieb (strömendes Fluid vorhanden).
Befindet sich Fluid im Durchlauferhitzer 1, aber es erfolgt kein Volumenstrom, so wird zwar die Schalttemperatur Tₛ des thermischen Schalters 2 überschritten, im weiteren Verlauf jedoch nicht die höhere Schmelztemperatur T_{Sch} der Schmelzlotsicherung 5, die demzufolge nicht schmilzt (Linie I). Durch das Öffnen des thermischen Schalters 2 öffnet das Sicherheitsrelais 12. Die Regelung 6 schaltet den Heizblock 10 mittels Regelrelais 11 dauerhaft ab. Kühlt der thermische Schalter 2 wieder ab, so wird zwar das Sicherheitsrelais 12 wieder bestromt, der Heizblock 10 bleibt jedoch abgeschaltet.

Befindet sich überhaupt kein Fluid im Umweltwärmequellen-Kreislauf 3 (Linie II), so wird mindestens der thermische Schalter 2 geöffnet und wahrscheinlich auch die Schmelzlossicherung 5, wodurch das Sicherheitsrelais 12 öffnet und die Regelung 6 ebenfalls den Heizblock 10 dauerhaft abschaltet.

Bei der experimentellen Bestimmung kann alternativ zu Simulationen die Bestimmung der Zeiten auch mittels eines definierten Vorgehens experimentell bestimmt werden. Einfluss auf den Temperaturverlauf im Durchlauferhitzer bei Trockenbrand haben zumindest die Faktoren Initial-/Umgebungstemperatur zu Beginn der Inbetriebnahme des Durchlauferhitzers sowie die Versorgungsspannung. Zunächst wird bei maximal zulässiger Versorgungsspannung mit mindestens drei unterschiedlichen, vorgebenen Zeitperioden Δt₁ der Durchlauferhitzer im Trockenbrand betrieben und kontinuierlich an der Position der Schmelzsicherung 5 die auftretende Temperatur erfasst. Diese Messung wird weiterhin bei verschiedenen Initial-/Umgebungstemperaturen durchgeführt. Bei jeder Messung wird die jeweils maximal aufgetretene Temperatur an der Position der Schmelzsicherung 5 ermittelt. Hierdurch lassen sich eine geeignete Zeitperioden Δt₁, Δt₂ und Δt₃ bestimmten.

### Bezugszeichenliste

- 1: Durchlauferhitzer
- 2: Thermischer Schalter
- 4: Umweltwärmequellen-Kreislauf
- 5: Umwälzpumpe
- 6: Schmelzlotsicherung
- 7: Regelung
- 7: Temperatursensor
- 8: Umweltwärmequelle
- 9: Verdampfer
- 10: Elektrischer Heizblock (Heizelement)
- 11: Regelrelais
- 12: Sicherheitsrelais
- 13: Spannungsmessung
- 14: Sicherheitstemperaturbegrenzer

## Patentansprüche

1. Verfahren zur Vermeidung von Trockenbrand bei einem elektrischen Durchlauferhitzer (1) mit einem Heizblock (10) in einem hydraulischen Kreislauf (3), in dem sich eine Umwälzpumpe (4) befindet, sowie mit einer Schmelzlotsicherung (5) und einem thermischen Schalter (2), welche elektrisch seriell geschaltet sind und thermisch leitend mit dem Heizblock (10) verbunden sind, wobei der thermische Schalter (2) oberhalb einer vorgegebenen Schalttemperatur T_{S} öffnet, und die Schmelzlotsicherung (5) bei einer höheren, vorgegebenen Temperatur T_{Sch} schmilzt, wobei ein Stromfluss durch die Schmelzlotsicherung (5) und den thermischen Schalter (2) gemessen wird und im Falle einer Stromunterbrechung der Heizblock (10) abgeschaltet wird, wobei die Umwälzpumpe (4) eingeschaltet wird, dann der Heizblock (10) für eine erste Zeitperiode Δt₁ eingeschaltet wird und nach dem Abschalten des Heizblocks (10) eine zweite Zeitperiode Δt₂ gewartet wird, wobei
• entweder nach dem Verstreichen der zweiten Zeitperiode Δt₂ der Heizblock (10) wieder eingeschaltet wird und
o in dem Fall, dass unmittelbar nach dem Verstreichen der zweiten Zeitperiode Δt₂ ein Stromfluss durch die Schmelzlotsicherung (5) und den thermischen Schalter (2) gemessen wird, der Stromfluss durch den Heizblock (10) eingeschaltet bleibt,
o während in dem Fall, dass unmittelbar nach dem Verstreichen der zweiten Zeitperiode Δt₂ kein Stromfluss durch die Schmelzlotsicherung (5) und den thermischen Schalter (2) gemessen wird, dieser sich jedoch binnen einer dritten Zeitperiode Δt₃ einstellt, auf einen zu geringen Volumenstrom geschlussfolgert wird
• oder innerhalb der Zeitperiode Δt₂ geprüft wird, ob ein Stromfluss durch die Schmelzlotsicherung (5) und den thermischen Schalter (2) erfolgt und
o in dem Fall, in dem innerhalb der zweiten Zeitperiode Δt₂ kein Stromfluss durch die Schmelzlotsicherung (5) und den thermischen Schalter (2) erfolgt, auf einen Trockenbrand geschlussfolgert wird,
o während in dem Fall, in dem innerhalb der gesamten zweiten Zeitperiode Δt₂ ein Stromfluss durch die Schmelzlotsicherung (5) und den thermischen Schalter (2) erfolgt, der Stromfluss durch den Heizblock (10) wieder eingeschaltet wird.

2. Verfahren zur Vermeidung von Trockenbrand nach Anspruch 1, **dadurch gekennzeichnet, dass** wenn nach dem Verstreichen der zweiten Zeitperiode Δt₂ der Heizblock (10) wieder eingeschaltet wird, in dem Fall, dass unmittelbar nach dem Verstreichen der zweiten Zeitperiode Δt₂ kein Stromfluss gemessen wird, dieser sich auch binnen einer vorgegebenen dritten Zeitperiode Δt₃ nicht einstellt, auf Trockenbrand geschlussfolgert wird.

3. Verfahren zur Vermeidung von Trockenbrand nach Anspruch 1 oder 2, **dadurch gekennzeichnet, dass** wenn auf einen zu geringen Volumenstrom oder Trockenbrand geschlussfolgert wird eine dazugehörige Fehlermeldung ausgegeben wird.

4. Verfahren zur Vermeidung von Trockenbrand nach einem der vorgenannten Ansprüche, **dadurch gekennzeichnet, dass** wenn auf Trockenbrand geschlussfolgert wird, der Heizblock (10) des elektrischen Durchlauferhitzers (1) abgeschaltet wird.

## Claims

1. Method for the avoidance of dry fire of an electrical flow heater (1) with a heating block (10) in a hydraulic circuit (3), in which a circulation pump (4) is located, and a fusible plug (5) and a thermal switch (2) which are electrically connected in series and connected to the heating block (10) so as to be thermally conductive, wherein the thermal switch (2) opens above a predetermined switching temperature T_{S} and the fusible plug (5) melts at a higher, predetermined temperature T_{Sch}, wherein a current flow through the fusible plug (5) and the thermal switch (2) is measured and, in the event of a power failure, the heating block (10) is switched off, wherein the circulation pump (4) is switched on, then the heating block (10) is switched on for a first time period Δt₁, and after switching off the heating block (10), a second time period Δt₂ is waited, wherein
• either the heating block (10) is switched on again after the second time period Δt₂ has passed, and
o in the event that a current flow through the fusible plug (5) and the thermal switch (2) is measured immediately after the second time period Δt₂ has passed, the current flow through the heating block (10) remains switched on,
o while in the event that no current flow through the fusible plug (5) and the thermal switch (2) is measured immediately after the second time period Δt₂ has passed, but the current flow occurs within a third time period Δt₃, a too low volume flow is concluded,
• or it is checked within the time period Δt₂ if a current flow through the fusible plug (5) and the thermal switch (2) occurs and
o in the event that no current flow through the fusible plug (5) and the thermal switch (2) occurs within the second time period Δt₂, a dry fire is concluded,
o while in the event that a current flow through the fusible plug (5) and the thermal switch (2) occurs during the entire second time period Δt₂, the current flow through the heating block (10) is switched on again.

2. Method for the avoidance of dry fire according to claim 1, **characterised in that,** if the heating block (10) is switched on again after the second time period Δt₂ has passed, dry fire is concluded in the event that no current flow is measured immediately after the second time period Δt₂ has passed, and the current flow also does not occur within a predetermined third time period Δt₃.

3. Method for the avoidance of dry fire according to claim 1 or 2, **characterised in that,** if a too low volume flow or dry fire is concluded, a corresponding error message is issued.

4. Method for the avoidance of dry fire according to any of the preceding claims, **characterised in that,** if dry fire is concluded, the heating block (10) of the electrical flow heater (1) is switched off.

## Revendications

1. Procédé destiné à éviter le fonctionnement sans eau d'un chauffe-eau instantané électrique (1) avec un bloc chauffant (10) dans un circuit hydraulique (3) dans lequel une pompe de recirculation (4) se trouve, ainsi qu'avec une sécurité à soudure fusible (5) et un commutateur thermique (2) qui sont montés en série électriquement et sont raccordés par conduction thermique au bloc chauffant (10), dans lequel le commutateur thermique (2) s'ouvre au-dessus d'une température de commutation T_{S} prescrite, et la sécurité à soudure fusible (5) fond près d'une température T_{Sch} prescrite supérieure, dans lequel un débit de courant par la sécurité à soudure fusible (5) et le commutateur thermique (2) est mesuré et dans le cas d'une interruption de courant le bloc chauffant (10) est éteint,
dans lequel la pompe de recirculation (4) est allumée, le bloc chauffant (10) est ensuite allumé pour une première période de temps Δt₁ et après l'arrêt du bloc chauffant (10) une deuxième période de temps Δt₂ est attendue, dans lequel
• après l'écoulement de la deuxième période de temps Δt₂ le bloc chauffant (10) est de nouveau allumé et
o au cas où juste après l'écoulement de la deuxième période de temps Δt₂ un débit de courant par la sécurité à soudure fusible (5) et le commutateur thermique (2) est mesuré, le débit de courant par le bloc chauffant (10) reste allumé,
o alors qu'au cas où juste après l'écoulement de la deuxième période de temps Δt₂ aucun débit de courant par la sécurité à soudure fusible (5) et le commutateur thermique (2) n'est mesuré, celui-ci se règle toutefois dans une troisième période de temps Δt₃, il est conclu à un débit volumique trop faible,
• ou dans la période de temps Δt₂ il est vérifié si un débit de courant par la sécurité à soudure fusible (5) et le commutateur thermique (2) est réalisé et
∘ dans le cas dans lequel dans la deuxième période de temps Δt₂ aucun débit de courant par la sécurité à soudure fusible (5) et le commutateur thermique (2) n'est réalisé, il est conclu à un fonctionnement sans eau ;
∘ alors que dans le cas dans lequel dans la deuxième période de temps entière Δt₂ un débit de courant par la sécurité à soudure fusible (5) et le commutateur thermique (2) est réalisé, le débit de courant par le bloc chauffant (10) est de nouveau allumé.

2. Procédé destiné à éviter le fonctionnement sans eau selon la revendication 1, **caractérisé en ce que** lorsqu'après l'écoulement de la deuxième période de temps Δt₂ le bloc chauffant (10) est de nouveau allumé, au cas où juste après l'écoulement de la deuxième période de temps Δt₂ aucun débit n'est mesuré, celui-ci ne se règle pas non plus dans une troisième période de temps prescrite Δt₃, il est conclu à un fonctionnement sans eau.

3. Procédé destiné à éviter le fonctionnement sans eau selon la revendication 1 ou 2, **caractérisé en ce que** lorsqu'il est conclu à un débit volumique trop faible ou un fonctionnement sans eau un message d'erreur afférent est émis.

4. Procédé destiné à éviter le fonctionnement sans eau selon l'une quelconque des revendications précitées, **caractérisé en ce que** lorsqu'il conclu à un fonctionnement sans eau, le bloc chauffant (10) du chauffe-eau instantané (1) électrique est éteint.
